# EUROPÄISCHE PATENTSCHRIFT

(11) **EP 1 321 569 B1**
(45) Veröffentlichungstag und Bekanntmachung des Hinweises auf die Patenterteilung: **14.02.2007**
(21) Anmeldenummer: 02016700.3
(22) Anmeldetag: 26.07.2002
(51) Int. Cl.: D21F 3/10

(54) **Saugwalze**
Suction roll
Rouleau aspirant

(30) Priorität: 21.12.2001 DE 10163542; 18.04.2002 DE 20206067 U
(43) Veröffentlichungstag der Anmeldung: 25.06.2003
(73) Patentinhaber: Voith Patent GmbH, 89522 Heidenheim (DE)
(72) Erfinder: Rheims, Jörg, Dr., 47918 Tönisvorst (DE); Scheideler, Eva, Dr., 89564 Nattheim (DE)

(56) Entgegenhaltungen:
- EP-A- 0 857 821
- DE-A- 4 241 400
- DE-A- 4 440 948
- DE-A- 19 751 283
- SU-A- 1 657 559

## Beschreibung

Die Erfindung betrifft eine Saugwalze mit einem rotierbaren, perforierten Walzenmantel, dessen Innenraum zumindest in einer Unterdruckzone mit einer Unterdruckquelle verbunden ist, wobei die Unterdruckzone wenigstens axial von je einem Dichtelement begrenzt wird.

Saugwalzen dienen in Maschinen zur Herstellung und/oder Veredlung von Papier-, Karton-, Tissue- oder anderen Faserstoffbahnen im allgemeinen dazu, die Faserstoffbahn im Bereich der Unterdruckzone an ein, die Saugwalze teilweise umschlingendes, endlos umlaufendes und luftdurchlässiges Band anzusaugen. Dabei wird über die Perforation des Walzenmantels mitunter sehr viel Falschluft angesaugt. Ausserdem führt die, durch die Perforation strömende Luft zu einer relativ grossen Geräuschentwicklung.

Es ist zwar bekannt, die Unterdruckzone axial zu begrenzen, jedoch ist die Unterdruckzone in der Regel dennoch breiter als die Faserstoffbahn. Dies begründet sich in der Gewährleistung des sicheren Ansaugens und damit Haftens der Ränder der Faserstoffbahn am Band.

Die EP 0 857 821 A2 offenbart eine Saugwalze mit einem rotierbaren, perforierten Walzenmantel, dessen Innenraum eine Unterdruckzone umfasst, wobei die Unterdruckzone wenigstens axial von je einer Dichtleiste begrenzt wird, wobei die Dichtleiste verschiebbar gelagert ist.

Die DE 44 40 948 A1, die SU 1 657 559 A1 und die DE 42 41 400 A1 zeigen jeweils Saugwalzen bei denen die besaugte Breite variabel veränderbar ist.

Die Aufgabe der Erfindung ist es daher, die Luftströmung durch die Perforation zumindest im axial ausserhalb der Faserstoffbahn liegenden Bereich der Saugwalze und damit auch die Geräuschentwicklung zu verringern.

Erfindungsgemäss wurde die Aufgabe dadurch gelöst, dass das Verhältnis zwischen der durchbrochenen und der nicht durchbrochenen Mantelfläche des Walzenmantels zumindest in einem, vorzugsweise in beiden Randbereichen des Walzenmantels geringer als in der Walzenmitte ist. Die Randbereiche mit geringerer Perforation liegen dabei überwiegend, vorzugsweise gänzlich ausserhalb der Faserstoffbahn.

Damit wird die Haftung der Faserstoffbahn bei verringerter Falschluft gewährleistet. Weil sich die Bahnbreite der Faserstoffbahn auch zumindest geringfügig ändern kann, bietet der perforierte Randbereich bei breiter werdender Faserstoffbahn so noch genügend Saugfläche um die Haftung der Bahnränder zu sichern.

Da die Dichtelemente zur Verringerung der Falschluft die Unterdruckzone axial etwa auf die Breite der Faserstoffbahn begrenzen, sollte diese zur Anpassung an sich ändernde Breiten auch axial verschiebbar gestaltet sein.

In diesem Zusammenhang ist es vorteilhaft, wenn das Verhältnis zwischen der durchbrochenen und der nicht durchbrochenen Mantelfläche des Walzenmantels zumindest im Bereich eines, vorzugsweise beider Dichtelemente geringer als in der Walzenmitte ist.

Um die Herstellung der Perforation zu vereinfachen, sollte diese zumindest überwiegend, vorzugsweise ausschliesslich von Bohrungen im Walzenmantel gebildet werden. Zur Verhältnisänderung zwischen durchbrochener und nicht durchbrochener Mantelfläche eignet sich dabei vorteilhaft die Anzahl und/oder der Durchmesser der Bohrungen. Daher sollte der Walzenmantel im Randbereich und/oder im Bereich des Dichtelementes weniger Bohrungen besitzen und/oder die Bohrungen im Randbereich des Walzenmantels und/oder im Bereich des Dichtelementes einen kleineren Durchmesser aufweisen.

In Verbindung mit der geringeren Perforation in den Randbereichen ist es von Vorteil, wenn das axiale Dichtelement als Dichtleiste ausgeführt ist und nur ein, vorzugsweise axial aussen liegender Teil der radialen Oberfläche der Dichtleiste mit dem Walzenmantel eine Dichtfläche bildet. Dies ersetzt den abrupten durch einen relativ allmählichen Übergang zwischen der Unterdruckzone und dem axial ausserhalb liegenden Bereich.

Damit können die Dichtleisten relativ nahe zur Faserstoffbahn eingestellt werden, was die angesaugte Falschluftmenge und die Geräuschentwicklung stark reduziert. Von Vorteil ist es, wenn die axiale Innenseite der Dichtleiste etwa mit den Rand der Faserstoffbahn übereinstimmt. Sollte die Faserstoffbahn dabei breiter werden oder sich seitlich verschieben, so gewährleistet der sich nur allmählich axial nach aussen verringernde Unterdruck eine sichere Haftung der Faserstoffbahn, insbesondere ihrer Ränder am Band.

Der allmähliche Übergang bezüglich des Unterdrucks im Bereich der Dichtleiste kann dadurch erreicht werden, dass die radiale Oberfläche der Dichtleiste mit dem Walzenmantel einen sich zur Walzenmitte hin öffnenden, vorzugsweise keilförmigen Spalt bildet und/oder dass die radiale Oberfläche der Dichtleiste axial verlaufende Nuten besitzt, deren Querschnitt sich vorzugsweise zur Walzenmitte hin vergrössert.

Besondere Vorteile ergeben sich, wenn die Dichtleiste aus mehreren separaten Leistenelementen besteht. Dies erlaubt insbesondere Konstruktionen, bei denen zumindest ein dichtendes Leistenelement mit dem Walzenmantel eine Dichtfläche bildet und zumindest ein davon unabhängiges schallminderndes Leistenelement mit dem Walzenmantel einen sich zur Walzenmitte hin öffnenden Spalt und/oder radial verlaufende Nuten besitzt.

Durch die Trennung der Dicht- von der Schallminderungsfunktion wird deren Wirksamkeit wesentlich gesteigert. Einerseits kann bei dem dichtenden Leistenelement die Dichtfläche unabhängig von der Schallentwicklung und damit bezüglich der Dichtfunktion optimiert gestaltet werden und andererseits wird das schallmindernde Leistenelement nicht durch den Verschleiss im Bereich der Dichtfläche in seiner Funktion beeinträchtigt. Zur Fixierung sollte zumindest ein, vorzugsweise das schallmindernde Leistenelement mit dem Gehäuse der Unterdruckzone verbunden werden. Um den Verschleiss ausgleichen zu können, sollte zumindest ein, vorzugsweise das dichtende Leistenelement gegen den Walzenmantel pressbar gestaltet sein.

Insbesondere dann, wenn sich die Unterdruckzone nur über einen Teil des Umfangs der Saugwalze erstreckt und das Dichtelement grösser als die abzudichtende Fläche der Unterdruckzone ist, kann es vorteilhaft sein, wenn das Dichtelement vorzugsweise radial verstellbar, speziell drehbar oder schwenkbar ist. In diesen Fällen kann bei einem Verschleiss der radialen Oberfläche des Dichtelementes der nicht verschlissene Teil in den Bereich der Unterdruckzone gebracht werden.

Anwendung findet die Saugwalze mit Vorteil in Maschinen zur Herstellung und/oder Veredlung einer Papier-, Karton-, Tissue- oder einer anderen Faserstoffbahn, wobei die Faserstoffbahn im Bereich der Unterdruckzone vorzugsweise an ein, die Saugwalze teilweise umschlingendes, endlos umlaufendes und luftdurchlässiges Band angesaugt wird. Als Bänder kommen im allgemeinen Formersiebe, Pressfilze, Trockensiebe o.ä. in Frage.

Für bestimmte Einsatzfälle ist es jedoch auch möglich, dass die Faserstoffbahn direkt mit der Saugwalze in Kontakt kommt.

Damit in Verbindung, aber auch unabhängig davon ist es von Vorteil, wenn sich das axiale Dichtelement im Bereich eines, vorzugsweise beider Ränder der Faserstoffbahn befindet. Dies allein reduziert die Menge an Falschluft erheblich und gewährleistet dennoch durch den allmählichen Unterdruckabbau das Haften der Faserstoffbahn bei Schwankungen der Bahnbreite und -lage.

Nachfolgend soll die Erfindung an zwei Ausführungsbeispielen näher erläutert werden. In der beigefügten Zeichnung zeigt:
- Figur 1:: einen schematischen Querschnitt durch einen Randbereich der Saugwalze,
- Figur 2:: einen Querschnitt und eine Draufsicht auf die radiale Oberfläche einer anderen Dichtleiste 3 und
- Figur 3:: eine Saugwalze mit ungleichmässiger Perforation.

Alle gezeigten Saugwalzen besitzen einen rotierbaren und perforierten Walzenmantel 1 dessen Innenraum in einer begrenzten Unterdruckzone 2 mit einer Unterdruckquelle verbunden ist. Die Perforation wird dabei von Bohrungen 4 im Walzenmantel 1 gebildet.

Derartige Saugwalzen werden insbesondere in Maschinen zur Herstellung von Faserstoffbahnen 6 und dort insbesondere im Bereich der Blattbildung, der Pressenpartie zur Entwässerung und der Trockenpartie zur Trocknung der Faserstoffbahn 6 von einem endlos umlaufenden und luftdurchlässigen Band 5 teilweise umschlungen. Der, von der Unterdruckzone 2 ausgehende Unterdruck verstärkt die Haftung der aussen liegenden Faserstoffbahn 6 am Band 5 und unterstützt so deren Abnahme von einem anderen Element.

Die Unterdruckzone 2 muss dabei zumindest die Faserstoffbahn 6 abdecken und ist daher etwas breiter als diese. Um andererseits die ausserhalb der Faserstoffbahn 6 durch die Bohrungen 4 in die Unterdruckzone 2 strömende Falschluft zu begrenzen ist die Unterdruckzone 2 axial über je eine feststehende Dichtleiste 3 begrenzt. Im allgemeinen erfolgt auch eine Begrenzung der Unterdruckzone 2 auf den, vom Band 5 und der Faserstoffbahn 6 umschlungenen Umfangabschnitt des Walzenmantels 1.

Die Dichtleisten 3 sind zur Anpassung an unterschiedliche Bahnbreiten und Lagen der Faserstoffbahn 6 radial verschiebbar gestaltet. Dies erlaubt es, wie in Figur 1 zu sehen, die axial innen liegende Seite der Dichtleiste 3 bis in den Bereich des Randes der Faserstoffbahn 6 hin zu verstellen. Um dabei dennoch bei Schwankungen der Breite der Faserstoffbahn 6 und/oder deren Lage das Haften der Ränder der Faserstoffbahn 6 am Band 5 zu gewährleisten, kommt gemäss den Figuren 1 und 2 eine Dichtleiste 3 zum Einsatz, die die Strömung durch die Bohrungen 4 des Walzenmantels 1 in ihrem Bereich axial nach aussen zunehmend behindert und schliesslich ausschliesst. Dies hat zur Folge, dass auch im Bereich behinderter Strömung noch eine Saugwirkung vorhanden und damit eine Haftung der Faserstoffbahn 6 am Band 5 bewirkt werden kann. Im Ergebnis kommt es zu einer beträchtlichen Reduzierung der über die Bohrungen 4 ausserhalb der Faserstoffbahn 6 in die Unterdruckzone 2 einströmenden Falschluft und somit auch zu einer Verringerung der Geräuschentwicklung.

Wie in Figur 1 dargestellt reicht das Band 5 über die Unterdruckzone 2 und die axiale Dichtleiste 3 hinaus, während die Kante der Faserstoffbahn 6 hier beispielhaft sogar im Bereich behinderter Strömung liegt. Dennoch ist eine ausreichende Haftung der Faserstoffbahn 6 am Band 5 gegeben. Im Normalfall ist die Kante der Faserstoffbahn 6 bezüglich der Dichtleiste 3 jedoch zur Walzenmitte versetzt.

Die Behinderung der Strömung im Bereich der Dichtleiste 3 wird dadurch erreicht, dass nur ein axial aussen liegender Teil der radialen Oberfläche der Dichtleiste 3 mit dem Walzenmantel 1 eine Dichtfläche 10 bildet. Dies kann unterschiedlich realisiert werden. In Figur 1 bildet die radiale Oberfläche der Dichtleiste 3 hierzu mit dem Walzenmantel 1 einen sich zur Walzenmitte hin öffnenden keilförmigen Spalt 8. Gemäss Figur 2 kann dies allein oder in Kombination mit dem Spalt 8 auch dadurch erfolgen, dass die radiale Oberfläche der Dichtleiste 3 axial verlaufende Nuten 9 besitzt, deren Querschnitt sich zur Walzenmitte hin verbreitert.

Die Dichtleiste 3 besteht in Figur 1 aus einem dichtenden, gegen den Walzenmantel 1 pressbaren Leistenelement 3' und einem davon unabhängigen, mit dem Gehäuse der Unterdruckzone 2 verbundenen sowie schallmindernden Leistenelement 3".

Figur 3 zeigt den nicht vom Band 5 umschlungenen Teil der Saugwalze und der Vergrösserungsausschnitt 7 die Perforation des Walzenmantels 1 im Bereich der Dichtleisten 3, d.h. auch im Randbereich des Walzenmantels 1. Dabei ist zu erkennen, dass die Dichte und der Durchmesser der Bohrungen 4 im Bereich der Dichtleisten 3 axial nach aussen hin abnimmt. Dieser Übergang hinsichtlich Dichte und Grösse der Bohrungen kann allmählicher gestaltet werden. Auch dies reduziert die Falschluft und die Geräuschentwicklung erheblich, auch wenn die Dichtleisten 3 axial etwas ausserhalb der Faserstoffbahn 6 angeordnet sind und somit die Unterdruckzone 2 über die Faserstoffbahn 6 hinausragt, um die Haftung der Ränder der Faserstoffbahn 6 auch bei Veränderungen hinsichtlich Breite und Lage gewährleisten zu können. Die Dichtleisten 3 sind hierbei ausserdem wie in Figur 1 und/oder 2 dargestellt ausgeführt.

## Patentansprüche

1. Saugwalze mit einem rotierbaren, perforierten Walzenmantel (1), dessen Innenraum zumindest in einer Unterdruckzone (2) mit einer Unterdruckquelle verbunden ist, wobei die Unterdruckzone (2) wenigstens axial von je einem Dichtelement begrenzt wird, **dadurch gekennzeichnet, dass**
das Verhältnis zwischen der durchbrochenen und der nicht durchbrochenen Mantelfläche des Walzenmantels (1) zumindest in einem, vorzugsweise in beiden Randbereichen geringer als in der Walzenmitte ist.

2. Saugwalze nach Anspruch 1, **dadurch gekennzeichnet, dass**
das Verhältnis zwischen der durchbrochenen und der nicht durchbrochenen Mantelfläche des Walzenmantels (1) zumindest im Bereich eines, vorzugsweise beider Dichtelemente geringer als in der Walzenmitte ist.

3. Saugwalze nach Anspruch 1 oder 2, **dadurch gekennzeichnet, dass**
die Perforation des Walzenmantels (1) zumindest überwiegend, vorzugsweise ausschliesslich von Bohrungen (4) im Walzenmantel (1) gebildet wird.

4. Saugwalze nach Anspruch 3, **dadurch gekennzeichnet, dass**
der Walzenmantel (1) im Randbereich und/oder im Bereich des Dichtelementes weniger Bohrungen (4) besitzt.

5. Saugwalze nach Anspruch 3 oder 4, **dadurch gekennzeichnet, dass**
die Bohrungen (4) im Randbereich des Walzenmantels (1) und/oder im Bereich des Dichtelementes einen kleineren Durchmesser aufweisen.

6. Saugwalze nach einem der vorhergehenden Ansprüche, **dadurch gekennzeichnet, dass**
das axiale Dichtelement als Dichtleiste (3) ausgeführt ist und nur ein Teil der radialen Oberfläche der Dichtleiste (3) mit dem Walzenmantel (1) eine Dichtfläche (10) bildet.

7. Saugwalze nach Anspruch 6, **dadurch gekennzeichnet, dass**
die radiale Oberfläche der Dichtleiste (3) mit dem Walzenmantel (1) einen sich zur Walzenmitte hin öffnenden, vorzugsweise keilförmigen Spalt (8) bildet.

8. Saugwalze nach Anspruch 6 oder 7, **dadurch gekennzeichnet, dass**
die radiale Oberfläche der Dichtleiste (3) axial verlaufende Nuten (9) besitzt, deren Querschnitt sich vorzugsweise zur Walzenmitte hin vergrößert.

9. Saugwalze nach einem der Ansprüche 6 bis 8, **dadurch gekennzeichnet, dass** die Dichtleiste (3) aus mehreren separaten Leistenelementen (3', 3") besteht.

10. Saugwalze nach Anspruch 9, **dadurch gekennzeichnet, dass**
zumindest ein dichtendes Leistenelement (3') mit dem Walzenmantel (1) eine Dichtfläche (10) bildet.

11. Saugwalze nach Anspruch 9 oder 10, **dadurch gekennzeichnet, dass**
zumindest ein schallminderndes Leistenelement (3") mit dem Walzenmantel (1) einen sich zur Walzenmitte hin öffnenden Spalt (8) und/oder radial verlaufende Nuten (9) besitzt.

12. Saugwalze nach einem der Ansprüche 9 bis 11, **dadurch gekennzeichnet, dass**
zumindest ein, vorzugsweise das schallmindernde Leistenelement (3") mit dem Gehäuse der Unterdruckzone (2) verbunden ist.

13. Saugwalze nach einem der Ansprüche 9 bis 12, **dadurch gekennzeichnet, dass**
zumindest ein, vorzugsweise das dichtende Leistenelement (3') gegen den Walzenmantel (1) pressbar gestaltet ist.

14. Saugwalze nach einem der vorhergehenden Ansprüche, **dadurch gekennzeichnet, dass**
das Dichtelement axial verschiebbar gestaltet ist.

15. Saugwalze nach einem der vorhergehenden Ansprüche, **dadurch gekennzeichnet, dass**
das sich die Unterdruckzone (2) nur über einen Teil des Umfangs der Saugwalze erstreckt, das Dichtelement größer als die Unterdruckzone ist und das Dichtelement verschiebbar ausgeführt ist.

16. Anwendung der Saugwalze nach einem der vorhergehenden Ansprüche in Maschinen zur Herstellung und/oder Veredlung einer Papier-, Karton-, Tissue- oder einer anderen Faserstoffbahn (6).

17. Anwendung der Saugwalze nach Anspruch 16, **dadurch gekennzeichnet, dass** ein endlos umlaufendes und luftdurchlässiges Band (5) gemeinsam mit der aussen liegenden Faserstoffbahn (6) die Saugwalze im Bereich der Unterdruckzone (2) teilweise umschlingt.

18. Anwendung nach Anspruch 16 oder 17, **dadurch gekennzeichnet, dass** sich das axiale Dichtelement im Bereich eines Randes der Faserstoffbahn (6) befindet.

## Claims

1. Suction roll having a rotatable, perforated roll shell (1) whose interior, at least in a negative pressure zone (2), is connected to a vacuum source, the negative pressure zone (2) being delimited at least axially by a sealing element in each case, **characterized in that**
the ratio between the pierced and the unpierced circumferential surface of the roll shell (1) is lower, at least in one, preferably both, edge regions than in the centre of the roll.

2. Suction roll according to Claim 1, **characterized in that**
the ratio between the pierced and the unpierced circumferential surface of the roll shell (1) is lower, at least in the region of one, preferably both, sealing elements than in the centre of the roll.

3. Suction roll according to Claim 1 or 2, **characterized in that**
the perforation of the roll shell (1) is at least predominantly, preferably exclusively, formed by drilled holes (4) in the roll shell (1).

4. Suction roll according to Claim 3, **characterized in that**
the roll shell (1) has fewer drilled holes (4) in the edge region and/or in the region of the sealing element.

5. Suction roll according to Claim 3 or 4, **characterized in that**
the drilled holes (4) have a smaller diameter in the edge region of the roll shell (4) and/or in the region of the sealing element.

6. Suction roll according to one of the preceding claims, **characterized in that**
the axial sealing element is implemented as a sealing strip (3) and only part of the radial surface of the sealing strip (3) forms a sealing surface (10) with the roll shell (1).

7. Suction roll according to Claim 6, **characterized in that**
the radial surface of the sealing strip (3) forms with the roll shell (1) a gap (8) which opens towards the centre of the roll and is preferably wedge-shaped.

8. Suction roll according to Claim 6 or 7, **characterized in that**
the radial surface of the sealing strip (3) has grooves (9) which run axially and whose cross section preferably increases towards the centre of the roll.

9. Suction roll according to one of Claims 6 to 8, **characterized in that** the sealing strip (3) comprises a plurality of separate strip elements (3', 3").

10. Suction roll according to Claim 9, **characterized in that**
at least one sealing strip element (3') forms a sealing surface (10) with the roll shell (1).

11. Suction roll according to Claim 9 or 10, **characterized in that**
at least one noise-reducing strip element (3") has a gap (8) which opens towards the centre of the roll and/or grooves (9) which run radially.

12. Suction roll according to one of Claims 9 to 11,
**characterized in that**
at least one, preferably the, noise-reducing strip element (3") is joined to the housing of the negative pressure zone (2).

13. Suction roll according to one of Claims 9 to 12, **characterized in that**
at least one, preferably the, sealing strip element (3') is configured such that it can be pressed against the roll shell (1).

14. Suction roll according to one of the preceding claims, **characterized in that**
the sealing element is configured such that it can be displaced axially.

15. Suction roll according to one of the preceding claims, **characterized in that**
the negative pressure zone (2) extends only over part of the circumference of the suction roll, the sealing element is larger than the negative pressure zone, and the sealing element is designed such that it can be displaced.

16. Use of the suction roll according to one of the preceding claims in machines for the production and/or finishing of a paper, board, tissue or other fibrous web (6).

17. Use of the suction roll according to Claim 16, **characterized in that**
an endlessly circulating and air-permeable belt (5) wraps partly around the suction roll in the region of the negative pressure zone (2), together with the fibrous web (6) lying on the outside.

18. Use according to Claim 16 or 17, **characterized in that**
the axial sealing element is located in the region of one edge of the fibrous web (6).

## Revendications

1. Rouleau aspirant comprenant une enveloppe de rouleau (1) perforée rotative, dont l'espace interne est connecté au moins dans une zone de dépression (2) à une source de dépression, la zone de dépression (2) étant limitée au moins axialement par un élément d'étanchéité respectif, **caractérisé en ce que**
le rapport entre la surface d'enveloppe interrompue et non interrompue de l'enveloppe de rouleau (1) au moins dans une région de bord, de préférence dans les deux régions de bord, est inférieur au rapport au milieu du rouleau.

2. Rouleau aspirant selon la revendication 1, **caractérisé en ce que** le rapport entre la surface d'enveloppe interrompue et non interrompue de l'enveloppe de rouleau (1) au moins dans la région d'un élément d'étanchéité, de préférence des deux éléments d'étanchéité, est inférieur au rapport au milieu du rouleau.

3. Rouleau aspirant selon la revendication 1 ou 2, **caractérisé en ce que** la perforation de l'enveloppe de rouleau (1) est formée au moins essentiellement, de préférence exclusivement, de perçages (4) dans l'enveloppe de rouleau (1).

4. Rouleau aspirant selon la revendication 3, **caractérisé en ce que** l'enveloppe de rouleau (1) possède moins de perçages (4) dans la région de bord et/ou dans la région de l'élément d'étanchéité.

5. Rouleau aspirant selon la revendication 3 ou 4, **caractérisé en ce que** les perçages (4) présentent un plus petit diamètre dans la région de bord de l'enveloppe de rouleau (1) et/ou dans la région de l'élément d'étanchéité.

6. Rouleau aspirant selon l'une quelconque des revendications précédentes, **caractérisé en ce que** l'élément d'étanchéité axial est réalisé sous forme de nervure d'étanchéité (3) et seulement une partie de la surface radiale de la nervure d'étanchéité (3) forme avec l'enveloppe de rouleau (1) une surface d'étanchéité (10).

7. Rouleau aspirant selon la revendication 6, **caractérisé en ce que** la surface radiale de la nervure d'étanchéité (3) forme avec l'enveloppe de rouleau (1) une fente (8) de préférence en forme de cale, s'ouvrant vers le milieu du rouleau.

8. Rouleau aspirant selon la revendication 6 ou 7, **caractérisé en ce que** la surface radiale de la nervure d'étanchéité (3) possède des rainures (9) s'étendant axialement, dont la section transversale augmente de préférence vers le milieu du rouleau.

9. Rouleau aspirant selon l'une quelconque des revendications 6 à 8, **caractérisé en ce que** la nervure d'étanchéité (3) se compose de plusieurs éléments de nervure séparés (3', 3").

10. Rouleau aspirant selon la revendication 9, **caractérisé en ce qu'**au moins un élément de nervure d'étanchéité (3') forme avec l'enveloppe de rouleau (1) une surface d'étanchéité (10).

11. Rouleau aspirant selon la revendication 9 ou 10, **caractérisé en ce qu'**au moins un élément de nervure (3") réduisant le bruit possède avec l'enveloppe de rouleau (1) une fente (8) s'ouvrant vers le milieu du rouleau et/ou des rainures (9) s'étendant radialement.

12. Rouleau aspirant selon l'une quelconque des revendications 9 à 11, **caractérisé en ce qu'**au moins un élément de nervure, de préférence l'élément de nervure (3") réduisant le bruit, est connecté au boîtier de la zone de dépression (2).

13. Rouleau aspirant selon l'une quelconque des revendications 9 à 12, **caractérisé en ce qu'**au moins un élément de nervure, de préférence l'élément de nervure (3') d'étanchéité, est configuré de manière à pouvoir être pressé contre l'enveloppe de rouleau (1).

14. Rouleau aspirant selon l'une quelconque des revendications précédentes, **caractérisé en ce que** l'élément d'étanchéité est configuré de manière déplaçable axialement.

15. Rouleau aspirant selon l'une quelconque des revendications précédentes, **caractérisé en ce que** la zone de dépression (2) s'étend seulement sur une partie de la périphérie du rouleau aspirant, l'élément d'étanchéité est plus grand que la zone de dépression et l'élément d'étanchéité est réalisé de manière déplaçable.

16. Utilisation du rouleau aspirant selon l'une quelconque des revendications précédentes dans des machines de fabrication et/ou d'ennoblissement d'une bande de papier, de carton, de papier tissu ou d'une autre bande fibreuse (6).

17. Utilisation du rouleau aspirant selon la revendication 16, **caractérisée en ce qu'**une bande tournant sans fin et perméable à l'air (5), conjointement avec la bande fibreuse (6) située à l'extérieur, entoure partiellement le rouleau aspirant dans la région de la zone de dépression (2).

18. Utilisation selon la revendication 16 ou 17, **caractérisée en ce que** l'élément d'étanchéité axial se trouve dans la région d'un bord de la bande fibreuse (6).
